# EUROPÄISCHE PATENTSCHRIFT

(11) **EP 0 525 316 B1**
(45) Veröffentlichungstag und Bekanntmachung des Hinweises auf die Patenterteilung: **11.10.1995**
(21) Anmeldenummer: 92108380.4
(22) Anmeldetag: 18.05.1992
(51) Int. Cl.: F24C 15/02, F24C 15/20

(54) **Wrasenschutzleiste**
Protection strip against vapours in an oven
Latte de garde contre les buées d'un four

(30) Priorität: 26.07.1991 DE 9109279 U
(43) Veröffentlichungstag der Anmeldung: 03.02.1993
(73) Patentinhaber: BOSCH-SIEMENS HAUSGERÄTE GmbH, 81669 München (DE)
(72) Erfinder: Zibold, Armin, Dipl.-Ing., W-7518 Bretten (DE); Begero, Rudolf, W-7518 Bretten (DE); Wachenfeld, Adolf, W-7134 Knittlingen (DE)

(56) Entgegenhaltungen:
- EP-A- 0 355 406
- CH-A- 676 285
- FR-A- 2 324 237
- US-A- 3 057 341

## Beschreibung

Backöfen mit Wrasenschutzleisten sind bekannt; die Wrasenschutzleisten dienen dazu, benachbart von einem Backofen stehende Küchenmöbel gegen das Beaufschlagen mit dem heißen Wrasens des Backofens zu schützen. Derartige heiße Wrasen verursachen an den benachbarten Geräten oder Möbelstücken häßliche Flecken, die nur äußerst schwer zu entfernen sind. Um die Beeinträchtigung neben dem Herd stehender Möbel durch den aus der Ofenmuffel austretenden Wrasen zu vermeiden, ist es bekannt geworden, Öfen beidseitig der Ofenmuffel mit Wrasenschutzleisten auszustatten. Diese Wrasenschutzleisten werden auch "Lisenen" genannt. Aus ästhetischer Sicht wird bevorzugt der Farbton der Wrasenschutzleisten dem Farbton des Gerätegehäuses angepaßt gewählt.

Es besteht jedoch das Problem, daß die aus dem Backrohr austretenden Wrasen auch zu Verfärbungen insbesonderer heller Wrasenleisten führen können, dies ist insb. dann zu beobachten, wenn die Wrasenleisten naß- oder pulverlackiert sind. Man hat schon versucht, die Wrasenleisten z.B. aus Edelstahl oder Aluminium herzustellen oder auch zu emaillieren; es wurde jedoch festgestellt, daß dies alles herstellungstechnisch schwierig ist aber auch aus optischen Gründen nicht vorteilhaft ist.

Es ist Aufgabe der Erfindung, diesen Nachteil an Herden mit Wrasenschutzleisten zu beheben.

Dies geschieht gemäß der Erfindung durch die Merkmale des Patentanspruchs 1.

Durch diese Erfindung kann so eine Verfärbung der Wrasenschutzleisten (Lisenen) bewerkstelligt werden. Außerdem hat die Erfindung den Vorteil, daß die Farbe und der Eindruck des Backofens durch die Wrasenschutzleisten oder -leiste nicht beeinträchtigt werden.

Nach einem weiteren bevorzugten Merkmal der Erfindung ist die äußere Wrasenschutzleiste aus einem beliebigen, lackierbaren Material, vorzugsweise aus Metall, und die innere Wrasenschutzleiste aus einem hitzebeständigen Material, vorzugsweise aus einem nichtrostenden Stahl, Aluminium oder einem oberflächenvorbeschichteten Blech, wie einem sogenannten "CC" ("coil coating")-Blech gefertigt. Die äußere Wrasenschutzleiste wird vorteilhaft in der Farbe des Backofens gehalten. Die innere Wrasenschutzleiste ist mit der äußeren Wrasenschutzleiste durch die Befestigungsschrauben am Backofen gehalten. Besonders vorteilhaft ist es auch, wenn die äußere Wrasenschutzleiste eine Nut aufweist, in der die innere Wrasenschutzleiste gesteckt wird. Man erhält so einen sauberen, optisch einwandfreien Übergang von der äußeren Wrasenschutzleiste zur inneren Wrasenschutzleiste im Sichtbereich des Beschauers. Es wird so ein gutes Aussehen und eine einwandfreie Qualität des Produktes erzielt. Auch ist die gemäß der Erfindung hergestellte Wrasenschutzleiste gut zu erstellen; auch ist sie kostengünstig.

In den Zeichnungen ist eine Wrasenschutzleiste beispielsweise und schematisch dargestellt. Es zeigen:
- Fig. 1: einen Backofen mit Wrasenschutzleiste,
- Fig. 2: einen Schnitt durch die Backofentür-Sektion,
- Fig. 3a: einen Querschnitt durch die Wrasenschutzleiste und
- Fig. 3b: die Nut in der Wrasenschutzleiste.

An einem Backofen 1 befindet sich eine Tür 2, bei deren Öffnen die Backofenmuffel zugängig ist. Zum Schutze benachbarter Küchenmöbel beim Austreten von Wrasen aus der Backofenmuffel, ist die Backofentür mit Wrasenschutzleisten 3 beidseitig eingefaßt. Die Wrasenschutzleisten sind mit dem Ofengehäuse 1 fest verbunden, also nicht beweglich. Wird beim Betrieb des Backofens 1 die Backofentür etwas geöffnet, so strömen die heißen Wrasen aus und gelangen dabei gegen die Wrasenschutzleiste. Diese Wrasenschutzleisten werden auch Lisenen genannt. Die Verwendung solcher Wrasenschutzleisten ist an sich bekannt. Die aus dem Backofen austretenden Wrasen können jedoch zu Verfärbungen der hellen Wrasenleisten führen, wenn diese naß- oder pulverlackiert sind. Die Verwendung von anderen Materialien, z.B. von Edelstahl oder Aluminium ist aus optischen Gründen nicht empfehlenswert. Auch Emaillierungen sind aus herstellungstechnischen Gründen nicht einsetzbar.

Im nachfolgenden wird die Erfindung, dargestellt in den Figuren 2 bis 3b, gemeinsam besprochen. Die Wrasenschutzleiste 3 ist wie bekannt, in Form eines Winkels (Fig. 4a) gebildet und wird mittels Schrauben 4 am Gehäuse 1 des Backofens befestigt. Gemäß der Erfindung ist die Wrasenschutzleiste zweiteilig gebildet und besitzt eine äußere Wrasenschutzleiste 5 und eine innere Wrasenschutzleiste 6. Die äußere Wrasenschutzleiste ist aus einem an sich beliebigen Material vorzugsweise aus Blech gebildet und in Farbe des Ofengehäuses 1 gehalten. Die innere Wrasenschutzleiste 6 besteht vorzugsweise aus nichtrostendem Stahl oder Aluminium, kann aber auch aus einem CC-Blech = coil coating-Blech gefertigt sein. Die heißen Wrasen strömen gegen die innere Wrasenschutzleiste, wobei gegebenenfalls entstehende Flecken von der Bedienungsperson gut zu entfernen sind. Die äußere Wrasenschutzleiste 5 wird von den heißen Wrasen nicht beeinträchtigt. Um einen sauberen, guten optischen Übergang von der Außen- zur Innenwrasenschutzleiste zu erzielen, ist die Wraseninnenseite 6 in eine an der Außenwrasenschutzleiste 5 befindliche Nut 7 gesteckt. Die beiden Leisten 5 und 6 werden mit den Befestigungsschrauben 4 am Gehäuse des Ofens 1 gehalten. Zusätzliche Befestigungselemente für die Leisten sind daher nicht erforderlich. Die Innenleiste 6 kann aus einem nichtrostenden Stahl, Aluminium oder aus einem dunklen CC-Blech hergestellt sein. Auch besteht die Möglichkeit, ein Blech mit einem Kunststofflack zu beschichten. Man erhält so ein gutes Aussehen des Gerätes, wobei die Fertigung der Wrasenschutzleiste keine großen Schwierigkeiten bereitet. Auch ist die Fertigung kostengünstig.

## Patentansprüche

1. Backofen mit Wrasenschutzleiste, wobei die Wrasenschutzleiste mit dem Backofen verbunden ist und beim Öffnen der Backofentür die heißen Wrasen von den benachbart vom Backofen stehenden Küchenmöbeln abhalten, **dadurch gekennzeichnet,** daß die Wrasenschutzleiste (3) zweiteilig ausgebildet aus einer an die Farbe des Backofengehäuses (1) angepaßte Außenleiste (5) sowie aus einer gegen die heißen Wrasen beständigen Innenleiste (6) besteht.

2. Backofen mit Wrasenschutzleiste nach Anspruch 1, dadurch gekennzeichnet, daß die äußere Wrasenschutzleiste (5) aus einem an sich beliebigen, lackierbaren Material, vorzugsweise aus einem Blech gefertigt ist, die Innenleiste (6) aus einem hitzebeständigen Material, vorzugsweise aus einem nichtrostendem Stahl, Aluminium oder einem CC-Blech gefertigt ist.

3. Backofen mit Wrasenschutzleiste nach einem der Ansprüche 1 oder 2, dadurch gekennzeichnet, daß die hitzebeständige Innenleiste (6) aus nichtrostendem Stahlblech besteht.

4. Backofen mit Wrasenschutzleiste nach einem der Ansprüche 1 oder 2, dadurch gekennzeichnet, daß die hitzebeständige Innenleiste (6) aus Aluminiumblech besteht.

5. Backofen mit Wrasenschutzleiste nach einem der Ansprüche 1 oder 2, dadurch gekennzeichnert, daß die hitzebeständige Innenleiste (6) aus oberflächenvorbeschichtetem Blech besteht.

6. Backofen mit Wrasenschutzleiste nach einem der Ansprüche 1 bis 5, dadurch gekennzeichnet, daß die innere Wrasenschutzleiste (6) mit der äußeren Wrasenschutzleiste (5) durch die Befestigungsschrauben (4) am Gehäuse (1) des Backofens gehalten sind.

7. Backofen mit Wrasenschutzleiste nach einem der Ansprüche 1 bis 6, dadurch gekennzeichnet, daß die äußere Wrasenschutzleiste (5) eine Nut (7) aufweist, in die die innere Wrasenschutzleiste (6) gesteckt ist.

## Claims

1. Baking oven with fume protection strip, wherein the fume protection strip is connected with the baking oven and on opening of the baking oven door keeps the hot fumes away from the kitchen furniture standing adjacent to the baking oven, characterised thereby that the fume protection strip (3) is constructed in two parts from an outer strip (5) matched to the colour of the baking oven housing (1) as well as from an inner strip (6) resistant to the hot fumes.

2. Baking oven with fume protection strip according to claim 1, characterised thereby that the outer fume protection strip (5) is made of any desired lacquerable material, preferably from a sheet metal, and the inner strip (6) is made of a heat-resistant material, preferably from a stainless steel, aluminium or a coil-coating sheet metal.

3. Baking oven with fume protection strip according to one of claims 1 or 2, characterised thereby that the heat-resistant inner strip (6) consists of a stainless steel sheet metal.

4. Baking oven with fume orotection strip according to one of claims 1 or 2, characterised thereby that the heat-resistant inner strip (6) consists of aluminium sheet metal.

5. Baking oven with fume protection strip according to one of claims 1 or 2, characterised thereby that the heat-resistant inner strip (6) consists of sheet metal with precoated surface.

6. Baking oven with fume protection strip according to one of claims 1 to 5, characterised thereby that the inner fume protection strip (6) together with the outer fume protection strip (5) are held by the fastening screws (4) at the housing (1) of the baking oven.

7. Baking oven with fume protection strip according to one of claims 1 to 6, characterised thereby that the outer fume protection strip (5) has a groove (7) into which the inner fume protection strip (6) is plugged.

## Revendications

1. Four avec barre anti-fumées, la barre anti-fumées étant solidarisée au four et, lors de l'ouverture de la porte du four, tenant les fumées chaudes éloignées des meubles de cuisine voisins du four, caractérisé en ce que la barre anti-fumées (3) conçue en deux parties est constituée d'une barre extérieure (5), dont la couleur est assortie à celle de l'enceinte (1) du four, ainsi que d'une barre intérieure (6) résistante aux fumées chaudes.

2. Four avec barre anti-fumées selon la revendication 1, caractérisé en ce que la barre extérieure anti-fumées (5) est réalisée dans un matériau quelconque pouvant être peint, de préférence en tôle, et la barre intérieure (6) est réalisée dans un matériau résistant à la chaleur, de préférence en acier inoxydable, en aluminium ou en tôle CC.

3. Four avec barre anti-fumées selon l'une des revendications 1 ou 2, caractérisé en ce que la barre intérieure (6) résistante à la chaleur est réalisée en tôle d'acier inoxydable.

4. Four avec barre anti-fumées selon l'une des revendications 1 ou 2, caractérisé en ce que la barre intérieure (6) résistante à la chaleur est réalisée en tôle d'aluminium.

5. Four avec barre anti-fumées selon l'une des revendications 1 ou 2, caractérisé en ce que la barre intérieure (6) résistante à la chaleur est réalisée en tôle à surface préenduite.

6. Four avec barre anti-fumées selon l'une des revendications 1 à 5, caractérisé en ce que la barre intérieure anti-fumées (6) est fixée, avec la barre extérieure anti-fumées (5), à l'enceinte (1) du four au moyen de vis de fixation (4).

7. Four avec barre anti-fumées selon l'une des revendications 1 à 6, caractérisé en ce que la barre extérieure anti-fumées (5) comporte une gorge (7) dans laquelle est emboîtée la barre intérieure anti-fumées (6).
